# EUROPÄISCHE PATENTANMELDUNG

(11) **EP 4 696 844 A1**
(43) Veröffentlichungstag der Anmeldung: **18.02.2026**
(21) Anmeldenummer: 24194541.9
(22) Anmeldetag: 14.08.2024
(51) Int. Cl.: E03C 1/08, E03C 1/04, E03C 1/086

(54) **SANITÄRES EINSETZTEIL, SANITÄRARMATUR UND VERWENDUNG EINES SANITÄREN EINSETZTEILS**

(71) Anmelder: Neoperl GmbH, 79379 Müllheim (DE)
(72) Erfinder: Birmelin, David, 79379 Müllheim (DE); Horoba, Sascha, 79379 Müllheim (DE)
(74) Vertreter: Mertzlufft-Paufler, Cornelius

(57) **Zusammenfassung**

Es wird bei einem sanitären Einsetzteil (1) zum Einsatz in einen Armaturenauslauf vorgeschlagen, dass das sanitäre Einsetzteil (1) eine Funktionsstufe (2), ein Vorsatzsieb (3) und ein Dichtelement (4) umfasst, wobei das Vorsatzsieb (3) zu einem formschlüssigen Halten des Dichtelements (4) ausgebildet ist und wobei ein Aufsetzen des Dichtelements (4) in einer zusammengebauten Montagestellung des sanitären Einsetzteils (1) ermöglicht ist.

## Beschreibung

Die Erfindung betrifft ein sanitäres Einsetzteil zum Einsatz in einen Armaturenauslauf, wobei das sanitäre Einsetzteil eine Funktionsstufe, ein Vorsatzsieb und ein Dichtelement umfasst. Ein derartiges sanitäres Einsetzteil findet in der Praxis vielfach Anwendung.

Die Erfindung betrifft weiter eine Sanitärarmatur. Sanitärarmaturen sind im Stand der Technik bekannt. Die Erfindung betrifft weiter die Verwendung eines sanitären Einsetzteils. Eine derartige Verwendung ist bekannt. Typische sanitäre Einsetzteile weisen beispielsweise ein Vorsatzsieb, eine Reduzierstufe, eine Zerlegerstufe, eine Mischstufe und/oder eine Auslaufstufe als Funktionsstufen auf, die in dieser Reihenfolge fluidisch durchströmt werden oder sein können. Es sind auch sanitäre Einsetzteile bekannt, bei der einzelne oder mehrere dieser Stufen fehlen.

Hierbei kann die Reduzierstufe beispielsweise zur Reduktion eines Durchflusses ausgebildet sein. Beispielsweise kann die Reduzierstufe als Drossel, die eine Reduktion des Durchflusses um einen von einer Druckdifferenz in einem Arbeitsbereich abhängigen Faktor bewirkt, ausgebildet sein. Alternativ kann die Reduzierstufe beispielsweise als ein Mengenregler, der eine Reduktion des Durchflusses auf einen in einem Arbeitsbereich praktisch oder genau druckunabhängigen Durchflusswert bewirkt, ausgebildet sein. Mengenregler weisen häufig einen durch eine Betriebsdruck verformbaren elastischen Regelkörper auf, der druckabhängig einen Flächeninhalt einer Durchflussöffnung verändert.

Eine mögliche Funktion, die mit einer Zerlegerstufe realisiert werden kann, ist es, Strömungsverhältnisse vor der Zerlegerstufe von Strömungsverhältnissen hinter der Zerlegerstufe fluidisch zu entkoppeln. Dies wird oft erreicht durch eine Anordnung von Zerlegerdüsen, die beispielsweise als Zerlegerplatte oder auch als Diffusor oder auf andere Weise ausgebildet sein kann. Eine andere Charakterisierung einer Zerlegerstufe kann beispielsweise in einer Zerlegung eines ankommenden Wasserflusses in eine Vielzahl von Einzelstrahlen bestehen.

An die Zerlegerstufe kann sich eine Mischstufe anschließen, in der typischerweise Strömungshindernisse ausgebildet sind, um eine gute Durchmischung und Verwirbelung der von der Zerlegerstufe erzeugten Einzelstrahlen zu erreichen. Hierbei kann auch eine Luftansaugung realisiert sein, die sich aufgrund eines Unterdrucks hinter oder an der Zerlegerstufe ergeben kann und die zu einer Erzeugung eines belüfteten Strahls nutzbar ist.

In der Praxis ist es bekannt, Strömungshindernisse in Form von Gittereinsätzen in die Mischstufe einzulegen, die aus unterschiedlichen Materialien gefertigt sein können.

Eine abschließende Auslaufstufe, die beispielsweise als Auslaufstruktur ausgebildet sein kann, kann gleichrichtende Funktionen übernehmen, um einen unidirektional austretenden Strom zu erzeugen. Eine andere Funktion einer Auslaufstufe kann beispielsweise darin gesehen werden, einen fluidisch durchlässigen Abschluss der Mischstufe auszubilden.

Der Erfindung liegt die Aufgabe zugrunde, die Betriebseigenschaften und die Bedieneigenschaften eines sanitären Einsetzteils zu verbessern. Die Aufgabe wird durch die Merkmale der unabhängigen Ansprüche gelöst. Vorteilhafte Ausgestaltungen sind in den Unteransprüchen beschrieben.

Es ist darauf hinzuweisen, dass die in den abhängigen Ansprüche einzeln aufgeführten Merkmale in beliebiger technologisch sinnvoller Weise miteinander kombiniert werden können und weitere Ausgestaltungen der Erfindung definieren. Darüber hinaus werden die in den Ansprüchen angegebenen Merkmale in der Beschreibung näher präzisiert und erläutert, wobei weitere bevorzugte Ausgestaltungen der Erfindung dargestellt werden.

Zur Lösung der gestellten Aufgabe schlägt die Erfindung die Merkmale von Anspruch 1 vor. Insbesondere wird somit erfindungsgemäß bei einem sanitären Einsetzteil der eingangs beschriebenen Art zur Lösung der genannten Aufgabe vorgeschlagen, dass das Vorsatzsieb zu einem formschlüssigen Halten des Dichtelements ausgebildet ist und dass ein Aufsetzen des Dichtelements in einer zusammengebauten Montagestellung des sanitären Einsetzteils ermöglicht ist. Somit können die Betriebseigenschaften und die Bedieneigenschaften des sanitären Einsetzteils verbessert werden.

Beispielsweise kann vorgesehen sein, dass ein Profil (insbesondere senkrecht zu einer Umlaufrichtung) des Dichtelements eine konvexe Kontur hat. Somit sind einfach herstellbare Dichtelemente verwendbar. Beispielsweise kann die Kontur kreisförmig (bspw. bei einem O-Ring) oder viereckig (Vierkant-Dichtring) sein. Somit sind gängige oder leicht erhältliche Dichtelemente verwendbar.

Besonders vorteilhaft kann sein, dass das Dichtelement symmetrisch zu einem Flip sein kann und somit nicht lagegerichtet ausgerichtet werden muss. Insbesondere bei Dichtelementen mit Vierkant-Grundformen und O-Ringen ist dies von Vorteil. Zudem kann so erreichbar sein, dass das Dichtelement aufgezogen werden kann, was insofern vorteilhaft ist als sich ein Dichtelement aus Gummi besser strecken als stauchen lässt. Im Vergleich zum Stand der Technik kann durch die Anordnung des Dichtelements eine geringere Bauhöhe erreichbar sein. Weiter vorteilhaft ist, dass auch sanitäre Einsetzteile verwendet werden können, die keine Reduzierstufe aufweisen.

Nachfolgend werden vorteilhafte Ausgestaltungen der Erfindung beschrieben, die allein oder in Kombination mit den Merkmalen anderer Ausgestaltungen optional zusammen mit den Merkmalen nach Anspruch 1 kombiniert werden können.

Die Funktion des Dichtelements ist es eine Abdichtung des fließenden Wassers gegenüber einem Äußeren des sanitären Einsetzteils zu gewährleisten und dadurch zu verhindern, dass das fließende Wasser seitlich austritt. Das fließende Wasser soll bevorzugt an einer Auslaufstruktur des sanitären Einsetzteils austreten. Dies sorgt für ein ansehnliches Strahlbild und für eine volle Funktionalität des sanitären Einsetzteils.

Zusätzlich oder alternativ schlägt die Erfindung zur Lösung der gestellten Aufgabe die Merkmale von Anspruch 2 vor. Insbesondere wird somit erfindungsgemäß bei einem sanitären Einsetzteil der eingangs beschriebenen Art zur Lösung der genannten Aufgabe vorgeschlagen, dass eine Maschenweite des Vorsatzsiebs geringer ist als eine lichte Weite einer nachfolgenden Engstelle. Somit kann eine zuverlässige Filtrierung des sanitären Einsetzteils erreicht werden. Schmutzpartikel oder Kalkablagerungen können durch das Vorsatzsieb filtriert werden und es wird verhindert, dass diese Partikel in das Innere des sanitären Einsetzteils gelangen können und insbesondere eine Funktion einer nachfolgenden Funktionsstufe (z.B. Reduzierstufe, Zerlegerstufe, Mischstufe, Auslaufstufe) stören oder mindern.

Bei einer vorteilhaften Ausgestaltung kann vorgesehen sein, dass das formschlüssige Halten durch einen umlaufenden Vorsprung am Vorsatzsieb oder durch einen intermittierenden Vorsprung am Vorsatzsieb oder durch eine umlaufende Nut ermöglicht wird. Das formschlüssige Halten kann auch alternativ durch eine umlaufende Kontur bereitgestellt werden. Somit sind einfache und zuverlässige formschlüssige Haltemittel offenbart.

Der Begriff "intermittierend" bedeutet "unterbrochen" oder "in Intervallen auftretend". Es beschreibt etwas, das nicht kontinuierlich ist, sondern in regelmäßigen oder in unregelmäßigen Abständen auftritt.

Bei einer vorteilhaften Ausgestaltung kann vorgesehen sein, dass der intermittierende Vorsprung als Haltefinger oder Haltekrallen ausgebildet ist. Als Haltekrallen werden hier Elemente bezeichnet, welche gekrümmt sind und eine krallenförmige Ausprägung aufweisen. Als Haltefinger werden Elemente bezeichnet, welche sich durch eine lineare Ausprägung auszeichnen. Haltefinger sind zu einem Verrasten geeignet, während Haltekrallen sich einem Abziehen in einem stärkeren Maß widersetzen. Die Haltefinger können in radialer oder axialer Richtung ausgebildet sein.

Bei einer vorteilhaften Ausgestaltung kann vorgesehen sein, dass das Vorsatzsieb das Dichtelement in radialer und zusätzlich oder alternativ in axialer Richtung fixiert oder hält. Somit kann ein Verrutschen des Dichtelements bei einem strömenden Wasser verhindert werden, sodass die Funktionalität des Dichtelements gewährleistet wird.

Als axiale Richtung wird die Richtung des Wasserflusses, insbesondere die Strömungsrichtung, bezeichnet. Die radiale Richtung dazu ist orthogonal zu der Strömungsrichtung ausgebildet. Orthogonal bedeutet in einem Winkel von 90°.

Bei einer vorteilhaften Ausgestaltung kann vorgesehen sein, dass die Haltefinger linear sind und zusätzlich oder alternativ, dass die Haltekrallen gekrümmt sind. Somit kann eine robuste Anordnung bereitgestellt werden. Die Verwendung einer Mischung aus Haltekrallen und Haltefingern ist ebenfalls möglich.

Bevorzugt sind mehrere Haltefinger oder Haltekrallen ausgebildet. Bevorzugt sind die Haltefinger oder die Haltekrallen einstückig mit dem Vorsatzsieb verbunden. Die Haltefinger können entlang der Strömungsrichtung oder im rechten Winkel zur Strömungsrichtung ausgebildet sein.

Bei einer vorteilhaften Ausgestaltung kann vorgesehen sein, dass das sanitäre Einsetzteil zusätzlich über eine Auslaufstruktur verfügt. Somit kann eine verbesserte Funktionalität des sanitären Einsetzteils bereitgestellt werden. Die Auslaufstruktur ist an einem Gehäuseteil ausgebildet.

Eine Auslaufstruktur bezieht sich auf die Gestaltung und Form des Bereichs, durch den das fließende Wasser das sanitäre Einsetzteil verlässt. Wichtige Aspekte der Auslaufstruktur sind die Strömungsrichtung und Strömungsform, der Druckabfall, der Strömungswiderstand, die Verteilung, die Gleichmäßigkeit und die Verschmutzungs- und Verstopfungsresistenz. Die Auslaufstruktur verfügt bevorzugt über wabenförmige, insbesondere hexagonale, Löcher.

Bei einer vorteilhaften Ausgestaltung kann vorgesehen sein, dass das Dichtelement eine Abdichtung gegen ein, insbesondere das bereits erwähnte, Gehäuseteil und zusätzlich oder alternativ gegen die Funktionsstufe ermöglicht. Bevorzugt ist an dem Gehäuseteil die Funktionsstufe angehängt und/oder bildet das Gehäuseteil eine Mischstufe aus. Somit kann das Dichtelement seine Funktion zuverlässig ausüben.

Die Funktionsstufe kann als eine Zerlegerstufe und zusätzlich oder alternativ eine Reduzierstufe und zusätzlich oder alternativ als Mischstufe ausgebildet sein. Die Reduzierstufe kann als Drossel oder als Mengenregler ausgebildet sein. Die Zerlegerstufe kann als Diffusor oder Lochplatte ausgebildet sein.

Bei einer vorteilhaften Ausgestaltung kann vorgesehen sein, dass das Dichtelement einen rechteckigen oder kreisförmigen Querschnitt aufweist. Alternativ kann das Dichtelement einen quadratischen Querschnitt aufweisen. Somit kann das Dichtelement an die herrschenden Bedingungen, insbesondere die Strömungsrate und den Betriebsdruck, und den mechanischen Aufbau der oder einer Sanitärarmatur, angepasst werden.

Bei einer vorteilhaften Ausgestaltung kann vorgesehen sein, dass die Gehäuseteil zwei ineinander greifende Hülsen aufweist, die durch Stege miteinander verbunden sind. Die innere Hülse ist hierbei topfförmig ausgebildet, während die äußere Hülse zylindrisch ausgebildet ist. Stege verbinden die zwei Hülsen miteinander. Zwischen den Stegen sind Strömungskanäle oder Belüftungskanäle ausgebildet, durch welche Luft angesaugt werden kann, sodass eine Durchmischung von Luft mit dem strömenden Wasser erreichbar ist. Somit kann die Funktionalität des Gehäuseteils weiter erhöht werden. Abströmseitig besitzt das Gehäuseteil eine Auslaufstruktur.

Bei einer vorteilhaften Ausgestaltung kann vorgesehen sein, dass der umlaufende und/oder intermittierende Vorsprung im Profil als dreieckförmige Kante ausgebildet ist. Somit kann das Dichtelement in einem montierten Zustand des sanitären Einsetzteils eingesetzt werden.

Das Dichtelement ist bevorzugt aus Gummi oder aus einem Elastomer, beispielsweise Naturkautschuk oder Styrol-Butadien-Kautschuk, gefertigt.

Bei einer vorteilhaften Ausgestaltung kann vorgesehen sein, dass die Haltefinger oder Haltekrallen einstückig mit dem Vorsatzsieb ausgebildet sind. Bevorzugt sind die Haltkrallen oder Haltefinger zuströmseitig des Vorsatzsiebs angeordnet.

Die Haltefinger können hierbei entlang der Strömungsrichtung oder orthogonal zur Strömungsrichtung ausgebildet sein.

Das Vorsatzsieb kann über einen abströmseitigen Stumpf verfügen, an welchem das Vorsatzsieb an der Funktionsstufe abstützbar ist.

Die Funktion des Vorsatzsiebs ist es, kleine Partikel wie Kalk oder Schmutz aus dem strömenden Wasser herauszufiltern. Hierzu weist das Vorsatzsieb eine Maschenweite auf, die geringer ist als eine lichte Weite einer nachfolgenden Engstelle, insbesondere Funktionsstufe.

Bei einer vorteilhaften Ausgestaltung kann vorgesehen sein, dass das Dichtelement eine Fügestelle zwischen der Funktionsstufe und dem Gehäuseteil abdeckt. Somit kann eine Leckage von Wasser durch die Fügestelle verhindert werden. Als Fügestelle wird ein kleiner Spalt zwischen den Teilen (Funktionsstufe und Gehäuseteil) bezeichnet.

Zur Lösung der gestellten Aufgabe schlägt die Erfindung die Merkmale von Anspruch 14 vor. Insbesondere wird somit erfindungsgemäß bei einer Sanitärarmatur der eingangs beschriebenen Art zur Lösung der genannten Aufgabe vorgeschlagen, dass die Sanitärarmatur über ein sanitäres Einsetzteil mit den weiter oben definierten Merkmalen verfügt. Somit kann eine Sanitärarmatur bereitgestellt werden, welche die komplette Funktionalität des sanitären Einsetzteils gewährleistet.

Zur Lösung der gestellten Aufgabe schlägt die Erfindung die Merkmale von Anspruch 15 vor. Insbesondere wird somit erfindungsgemäß bei einer Verwendung eines sanitären Einsetzteils an einer Sanitärarmatur der eingangs beschriebenen Art zur Lösung der genannten Aufgabe vorgeschlagen, dass das Dichtelement an dem montierten Vorsatzsieb befestigt wird, bevor das sanitäre Einsetzteil in der Sanitärarmatur montiert wird und zusätzlich oder alternativ, dass das Dichtelement die Sanitärarmatur gegen das Gehäuseteil und die Funktionsstufe abdichtet. Somit kann eine vereinfachte Montage bereitgestellt werden.

Die Erfindung wird nun anhand einiger weniger Ausführungsbeispiele beschrieben, ist jedoch nicht auf diese wenigen Ausführungsbeispiele beschränkt. Weitere Erfindungsvarianten und Ausführungsbeispiele ergeben sich durch Kombination der Merkmale einzelner oder mehrerer Schutzansprüche untereinander und/oder mit einzelnen oder mehreren Merkmalen der Ausführungsbeispiele und/oder der zuvor beschriebenen Variant erfindungsgemäßer Vorrichtungen und Verwendungen.

Es zeigt:
- Fig. 1: ein erfindungsgemäßes sanitäres Einsetzteil in einer perspektivischen Ansicht und
- Fig. 2: das sanitäre Einsetzteil aus Fig. 1 in einer Ansicht von oben und
- Fig. 3: das sanitäre Einsetzteil aus Fig. 1 in einer Ansicht von der Seite und
- Fig. 4: das sanitäre Einsetzteil aus Fig. 1 in einer Ansicht von unten und
- Fig. 5: ein Schnitt durch das sanitäre Einsetzteil aus Fig. 1 in einer Ansicht von der Seite und
- Fig. 6: ein Schnitt durch das sanitäre Einsetzteil aus Fig. 1 in einer perspektivischen Ansicht und
- Fig. 7: ein weiteres erfindungsgemäßes sanitäres Einsetzteil in einer perspektivischen Ansicht und
- Fig. 8: das sanitäre Einsetzteil aus Fig. 7 in einer Ansicht von oben und
- Fig. 9: das sanitäre Einsetzteil aus Fig. 7 in einer Ansicht von der Seite und
- Fig. 10: das sanitäre Einsetzteil aus Fig. 7 in einer Ansicht von unten und
- Fig. 11: ein Schnitt durch das sanitäre Einsetzteil aus Fig. 7 in einer Ansicht von der Seite und
- Fig. 12: ein Schnitt durch das sanitäre Einsetzteil aus Fig. 7 in einer perspektivischen Ansicht und
- Fig. 13: eine Abbildung des Gehäuseteils in einer perspektivischen Ansicht und
- Fig. 14: eine Abbildung des Gehäuseteils in einer Ansicht von oben und
- Fig. 15: eine Schnittdarstellung durch eine Sanitärarmatur mit einem erfindungsgemäßen sanitären Einsetzteil.

Bei der nachfolgenden Beschreibung verschiedener Ausführungsbeispiele der Erfindung erhalten in ihrer Funktion übereinstimmende Elemente auch bei abweichender Gestaltung oder Formgebung übereinstimmende Bezugszahlen.

Zur besseren Übersicht sind in den Figuren nicht alle Bezugszeichen gesetzt, obwohl die Elemente sehr wohl in den Figuren vorhanden sein können. Gleiche Bezugszeichen bezeichnen jedoch funktionell und/oder konstruktiv gleiche Bauteile und Funktionseinheiten.

Fig. 1 zeigt ein erfindungsgemäßes sanitäres Einsetzteil 1 in einer perspektivischen Ansicht. Das sanitäre Einsetzteil 1 ist zu einem Einsatz in einem Armaturenauslauf geeignet. Das sanitäre Einsetzteil umfasst eine Funktionsstufe 2 (hier nicht dargestellt), ein Vorsatzsieb 3 und ein Dichtelement 4, wobei das Vorsatzsieb 3 zu einem formschlüssigen Halten des Dichtelements 4 ausgebildet ist und wobei ein Aufsetzen des Dichtelements 4 in einer zusammengebauten Montagestellung des sanitären Einsetzteils 1 ermöglicht ist. Eine Maschenweite des Vorsatzsiebs 3 ist geringer als eine lichte Weite einer nachfolgenden Engstelle (zum Beispiel einer lichten Weite einer Zerlegerdüse oder einer lichten Weite eines Regelspaltes einer Reduzierstufe, insbesondere eines Mengenreglers). Somit kann das Vorsatzsieb den Wasserstrom effizient und zuverlässig filtrieren und somit Schmutzpartikel oder Kalkpartikel entfernen. Das formschlüssige Halten ist durch einen intermittierenden Vorsprung 5 am Vorsatzsieb 3 ermöglicht. Der intermittierende Vorsprung 5 ist im konkreten Ausführungsbeispiel als Haltekrallen 6 ausgebildet. Alternativ kann der intermittierende Vorsprung 5 als Haltefinger (hier nicht dargestellt) ausgebildet sein. Alternativ kann das formschlüssige Halten durch eine umlaufende Nut ermöglicht werden. Das Vorsatzsieb 3 fixiert oder hält das Dichtelement 4 in radialer und zusätzlich oder alternativ in axialer Richtung. Als axiale Richtung wird die Richtung der Strömung des Wassers bezeichnet. Als radiale Richtung wird die Richtung bezeichnet, welche orthogonal auf die Richtung der Strömung ist. Die Haltekrallen 6 sind gekrümmt und widersetzen sich einem Abziehen in einem stärkeren Maß als Haltfinger. Das sanitäre Einsetzteil 1 hat zusätzlich eine Auslaufstruktur 7 (siehe Fig. 4 oder Fig. 6), welche an einem Gehäuseteil 8 ausgebildet ist. Das Dichtelement 4 ermöglicht eine Abdichtung gegen das Gehäuseteil 8 und zusätzlich oder alternativ gegen die Funktionsstufe 2 (Fig. 5, Fig. 6). Bevorzugt ist an dem Gehäuseteil 8 die Funktionsstufe 2 angehängt. Bevorzugt ist das Gehäuseteil 8 als eine Mischstufe 9 (Fig. 5, Fig. 6) ausbildet. Der intermittierende Vorsprung 5, welcher als Haltekrallen 6 ausgebildet ist, verfügt über eine im Profil dreieckförmige Kante 13. Die Haltekrallen 6 sind einstückig mit dem Vorsatzsieb 3 ausgebildet. Das Gehäuseteil 8 verfügt über ein Gewinde 17, welches als Außengewinde ausgebildet ist, und mit dessen Hilfe das sanitäre Einsetzteil 1 in eine Sanitärarmatur 15 (hier nicht dargestellt) einschraubbar ist. Das Gewinde 17 ist hierbei nicht gänzlich umlaufend ausgebildet, sondern intermittierend. Zwischen den Gewindeteilen ist ein Belüftungskanal 16 ausgebildet, dessen Funktion es ist, Luft von außerhalb des sanitären Einsetzteils 1 anzusaugen. Im sanitären Einsetzteil 1 ist hierbei eine Mischstufe 9 (hier nicht dargestellt) ausgebildet, in welcher die von außen angesaugte Luft und das strömende Wasser vermischt werden. Dies ist besonders vorteilhaft für die Erzeugung eines ansehnlichen Strahlbildes und für eine ökonomische, insbesondere wassersparende, Verwendung von Wasser.

Die Funktionsstufe 2 kann als Zerlegerstufe 18 oder als Reduzierstufe (hier nicht dargestellt) ausgebildet sein.

Fig. 2 zeigt das sanitäre Einsetzteil 1 aus Fig. 1 in einer Ansicht von oben. Der intermittierende Vorsprung 5, welcher als Haltekrallen 6 ausgebildet ist, ist ersichtlich. Die Haltekrallen 6 fixieren und halten das Dichtelement 4 in axialer und radialer Richtung. Das Dichtelement 4 kann hierbei in einer montierten Montagestellung des sanitären Einsetzteils 1 aufgesetzt werden. Die Haltekrallen 6 verfügen über dreieckförmige Kanten 13 (Fig. 3, Fig. 5), über welche das Dichtelement 4 aufgesetzt werden kann. Es sind zusätzlich die Belüftungskanäle 16 ersichtlich, welche das Gewinde 17 (Fig. 1) unterbrechen.

Fig. 3 zeigt das sanitäre Einsetzteil 1 aus Fig. 1 in einer Ansicht von der Seite. Die Haltekrallen 6 sind gekrümmt ausgebildet und verhindern ein Verrutschen des Dichtelements 4 in radialer und axialer Richtung bei einem strömenden Fluss. Fig. 3 zeigt auch den Belüftungskanal 16, welcher das Gewinde 17 unterbricht. Am oberen Teil des Belüftungskanals 16 ist eine Öffnung ausgebildet, die ins Innere des sanitären Einsetzteils 1, insbesondere in die Mischstufe 9 (hier nicht dargestellt), führt.

Fig. 4 zeigt das sanitäre Einsetzteil 1 in einer Ansicht von unten. Es ist eine Auslaufstruktur 7 ersichtlich, durch welche das Wasser das sanitäre Einsetzteil 1 verlässt. Hierbei gehört die Auslaufstruktur 7 zu dem Gehäuseteil 8. Die zwei Belüftungskanäle 16 sind ebenfalls ersichtlich. Im Inneren ist die Funktionsstufe 2 ersichtlich, die in diesem Ausführungsbeispiel als Zerlegerstufe 18 ausgebildet ist.

Fig. 5 zeigt einen Schnitt durch das sanitäre Einsetzteil 1 aus Fig. 1 in einer Ansicht von der Seite. Das Vorsatzsieb 3 verfügt über einen Stumpf 19, an welchem es sich an der Funktionsstufe 2, die als Zerlegerstufe 18 ausgebildet ist, abstützt. Das Dichtelement 4 hat einen rechteckigen Querschnitt 10. Das Dichtelement 4 deckt eine Fügestelle 14 zwischen der Funktionsstufe 2 und dem Gehäuseteil 8 ab. Die Haltekrallen 6 sind einstückig mit dem Vorsatzsieb 3 ausgebildet und zuströmseitig angeordnet. In einem mittleren Teil des sanitären Einsetzteils 1 ist eine Mischstufe 9 ausgebildet, in welcher das strömende Wasser mit der angesaugten Luft vermischt wird. Die Luft wird durch die Belüftungskanäle 16 (Fig. 3) angesaugt.

Fig. 6 zeigt einen Schnitt durch das sanitäre Einsetzteil 1 aus Fig. 1 in einer perspektivischen Ansicht. Die Auflaufstruktur 7 ist als Teil des Gehäuses 8 ausgebildet. Die Funktionsstufe 2 ist als Zerlegerstufe 18 ausgebildet. Das Gehäuse 8 verfügt des Weiteren über ein Gewinde 17, mit welches es in eine Sanitärarmatur (ein-)schraubbar ist.

Fig. 7 zeigt ein weiteres erfindungsgemäßes sanitäres Einsetzteil 1 in einer perspektivischen Ansicht. Der Unterschied zum vorherigen sanitären Einsetzteil 1 (Fig. 1) ist, dass der Vorsprung 5 hier umlaufend ausgebildet ist. Der umlaufende Vorsprung 5 ist hier am Vorsatzsieb 3 ausgebildet und verhindert ein axiales und radiales Verrutschen des Dichtelements 4 im strömenden Wasser. Der Vorsprung ermöglicht ein kraftschlüssiges Halten des Dichtelements 4. Ein Aufsetzen des Dichtelements 4 ist in einer zusammengebauten Montagestellung des sanitären Einsetzteils 1 ermöglicht. Eine Maschenweite des Vorsatzsiebs 3 ist geringer als eine lichte Weite einer nachfolgenden Engstelle, insbesondere der Funktionsstufe 2. Der umlaufende Vorsprung 5 ist als dreieckförmige Kante 13 ausgebildet, und erlaubt deswegen das Aufsetzen des Dichtelements 4 in der zusammengebauten Montagestellung des sanitären Einsetzteils 1. Ein weiteres Gehäuseteil 8a ist ersichtlich, welches über ein Gewinde 17 verfügt. Zusätzlich ist eine Werkzeugangriffsfläche 20 ausgebildet, an welcher eine Zange oder ein ähnliches Gerät anliegen kann und ein Einschrauben des sanitären Einsetzteils 1 in eine Sanitärarmatur 15 (Fig. 15) ermöglicht wird.

Fig. 8 zeigt das sanitäre Einsetzteil 1 aus Fig. 7 in einer Ansicht von oben. Der umlaufende Vorsprung 5 ist ersichtlich, genauso wie das umlaufende Dichtelement 4. Am äußeren Rand ist das weitere Gehäuseteil 8a ersichtlich.

Fig. 9 zeigt das sanitäre Einsetzteil 1 aus Fig. 7 in einer Ansicht von der Seite. Das Gewinde 17 und die Werkzeugangriffsfläche 20 ist ersichtlich. Das Vorsatzsieb 3 hat einen domartigen Aufbau bzw. Struktur.

Fig. 10 zeigt das sanitäre Einsetzteil 1 aus Fig. 7 in einer Ansicht von unten. Die Auslaufstruktur 7, die ein Teil des Gehäuseteils 8 ist, ist ersichtlich. Das Gehäuseteil 8 verfügt über zwei ineinander greifende Hülsen 11, die durch Stege 12 miteinander verbunden sind. Zwischen den zwei Hülsen 11 und den Stegen 12 sind Belüftungskanäle 16 ausgebildet, welche ein Ansaugen von Luft ermöglichen. Die Luft wird hierbei in das Innere des sanitären Einsetzteils 1 gesaugt, wo es in einer Mischstufe 9, die ein Teil des Gehäuseteils 8 ist, mit dem fließenden Wasser vermischt wird.

Fig. 11 zeigt einen Schnitt durch das sanitäre Einsetzteil 1 aus Fig. 7 in einer Ansicht von der Seite. Das Dichtelement 4 verfügt hierbei über einen rechteckigen Querschnitt 10. Alternativ kann das Dichtelement 4 über einen kreisförmigen Querschnitt 10 verfügen. Das formschlüssige Halten des Dichtelements 4 wird durch den umlaufenden Vorsprung 5 erreicht. Das Vorsatzsieb 3 fixiert und hält das Dichtelement 4 in radialer und zusätzlich oder alternativ in axialer Richtung. Die Auslaufstruktur 7 ist an dem Gehäuseteil 8 ausgebildet. Das Gehäuseteil 8 wird hierbei in das weitere Gehäuseteil 8a eingelegt. Das weitere Gehäuseteil 8a verfügt über ein Gewinde 17, mit welchem es in eine Sanitärarmatur 15 (Fig. 15) einschraubbar ist. Das Dichtelement 4 stellt eine Abdichtung gegen das Gehäuseteil 8 und gegen die Funktionsstufe 2 bereit. Die Funktionsstufe 2 ist an dem Gehäuseteil 8 angehängt. Das Gehäuseteil 8 bildet zusätzlich eine Mischstufe 9 aus. Wie schon obig erwähnt, weist das Gehäuseteil 8 zwei ineinander greifende Hülsen 11 auf, die durch Stege 12 (Fig. 13, Fig. 14) miteinander verbunden sind.

Fig. 12 zeigt einen Schnitt durch das sanitäre Einsetzteil 1 aus Fig. 7 in einer perspektivischen Ansicht. Der umlaufende Vorsprung 5 ist als dreieckförmige Kante 13 ausgebildet und erlaubt das Darüberstülpen des Dichtelements 4 in einem montierten Zustand des sanitären Einsetzteils 1. Zwischen der Auslaufstruktur 7 und dem weiteren Gehäuseteil 8a sind Belüftungskanäle 16 ausgebildet, die ein Ansaugen von Luft ermöglichen. Das Dichtelement 4 deckt eine Fügestelle 14 zwischen der Funktionsstufe 2 und dem Gehäuseteil 8 ab. Als Fügestelle 14 wird hier ein kleiner Spalt bezeichnet. Das Vorsatzsieb 3 verfügt über einen Stumpf 19, an welchem es sich gegen die Funktionsstufe 2 abstützt.

Fig. 13 zeigt eine Abbildung des Gehäuseteils 8 in einer perspektivischen Ansicht. Das Gehäuseteil 8 verfügt über zwei ineinander greifende Hülsen 11, welche durch Stege 12 miteinander verbunden sind. Abströmseitig ist eine Auslaufstruktur 7 ausgebildet. Zwischen den ineinander greifenden Hülsen 11 und zwischen den Stegen 12 sind Belüftungskanäle 16 ausgebildet, die ein Ansaugen von Luft ermöglichen. Im Inneren des Gehäuseteils 8 ist eine Mischstufe 9 ausgebildet, in welcher sich das strömende Wasser und die Luft vermischt. Dies ist vorteilhaft für das Strahlbild und zur ökonomischen, insbesondere wassersparenden, Verwendung von Wasser.

Fig. 14 zeigt eine Abbildung des Gehäuseteils 8 in einer Ansicht von oben. Die Stege 12 sind ersichtlich und die Belüftungskanäle 16. Die Auslaufstruktur 7 verfügt über wabenförmige, insbesondere hexagonale, Löcher.

Fig. 15 zeigt eine Schnittdarstellung durch eine Sanitärarmatur 15 mit einem erfindungsgemäßen sanitären Einsetzteil 1. Die Elemente wurden obig schon beschrieben, sodass auf eine Duplizierung der Beschreibung hier verzichtet wird. Es wird hiermit auf die obige Beschreibung verwiesen. Die Strömungsrichtung wird durch den Pfeil Pfl dargestellt.

Es wird bei einem sanitären Einsetzteil 1 zum Einsatz in einen Armaturenauslauf vorgeschlagen, dass das sanitäre Einsetzteil 1 eine Funktionsstufe 2, ein Vorsatzsieb 3 und ein Dichtelement 4 umfasst, wobei das Vorsatzsieb 3 zu einem formschlüssigen Halten des Dichtelements 4 ausgebildet ist und wobei ein Aufsetzen des Dichtelements 4 in einer zusammengebauten Montagestellung des sanitären Einsetzteils 1 ermöglicht ist.

### Bezugszeichenliste

- 1: sanitäres Einsetzteil
- 2: Funktionsstufe
- 3: Vorsatzsieb
- 4: Dichtelement
- 5: Vorsprung
- 6: Haltekralle, Haltekrallen
- 7: Auslaufstruktur
- 8: Gehäuseteil
- 8a: weiteres Gehäuseteil
- 9: Mischstufe
- 10: Querschnitt
- 11: Hülse, Hülsen
- 12: Stege
- 13: (dreieckförmige) Kante
- 14: Fügestelle
- 15: Sanitärarmatur
- 16: Belüftungskanal, Belüftungskanäle
- 17: Gewinde
- 18: Zerlegerstufe
- 19: Stumpf
- 20: Werkzeugangriffsfläche
- Pf1: Strömungsrichtung

## Patentansprüche

1. Sanitäres Einsetzteil (1) zum Einsatz in einen Armaturenauslauf, wobei das sanitäre Einsetzteil (1) eine Funktionsstufe (2), ein Vorsatzsieb (3) und ein Dichtelement (4) umfasst, **dadurch gekennzeichnet, dass** das Vorsatzsieb (3) zu einem formschlüssigen Halten des Dichtelements (4) ausgebildet ist und dass ein Aufsetzen des Dichtelements (4) in einer zusammengebauten Montagestellung des sanitären Einsetzteils (1) ermöglicht ist.

2. Sanitäres Einsetzteil (1) nach dem Oberbegriff von Anspruch 1 oder nach Anspruch 1, **dadurch gekennzeichnet, dass** eine Maschenweite des Vorsatzsiebs (3) geringer ist als eine lichte Weite einer nachfolgenden Engstelle.

3. Sanitäres Einsetzteil (1) nach Anspruch 1, **dadurch gekennzeichnet, dass** das formschlüssige Halten durch einen umlaufenden Vorsprung (5) am Vorsatzsieb (3) oder durch einen intermittierenden Vorsprung (5) am Vorsatzsieb (3) oder durch eine umlaufende Nut ermöglicht wird.

4. Sanitäres Einsetzteil (1) nach einem der vorhergehenden Ansprüche, **dadurch gekennzeichnet, dass** der intermittierende Vorsprung (5) als Haltefinger oder Haltekrallen (6) ausgebildet ist.

5. Sanitäres Einsetzteil (1) nach einem der vorhergehenden Ansprüche, **dadurch gekennzeichnet, dass** das Vorsatzsieb (3) das Dichtelement (4) in radialer und/oder axialer Richtung fixiert oder hält.

6. Sanitäres Einsetzteil (1) nach einem der vorhergehenden Ansprüche, **dadurch gekennzeichnet, dass** die Haltefinger linear und/oder dass die Haltekrallen (6) gekrümmt sind.

7. Sanitäres Einsetzteil (1) nach einem der vorhergehenden Ansprüche, **dadurch gekennzeichnet, dass** das sanitäre Einsetzteil (1) zusätzlich über eine Auslaufstruktur (7), welches an einem Gehäuseteil (8) ausgebildet ist, verfügt.

8. Sanitäres Einsetzteil (1) nach einem der vorhergehenden Ansprüche, **dadurch gekennzeichnet, dass** das Dichtelement (4) eine Abdichtung gegen ein oder das Gehäuseteil (8), insbesondere an welchem die Funktionsstufe (2) angehängt ist und/oder welches eine Mischstufe (9) ausbildet, und/oder gegen die Funktionsstufe (2) ermöglicht.

9. Sanitäres Einsetzteil (1) nach einem der vorhergehenden Ansprüche, **dadurch gekennzeichnet, dass** das Dichtelement (4) einen rechteckigen oder kreisförmigen Querschnitt (10) aufweist.

10. Sanitäres Einsetzteil (1) nach einem der vorhergehenden Ansprüche, **dadurch gekennzeichnet, dass** das Gehäuseteil (8) zwei ineinander greifende Hülsen (11) aufweist, die durch Stege (12) miteinander verbunden sind.

11. Sanitäres Einsetzteil (1) nach einem der vorhergehenden Ansprüche, **dadurch gekennzeichnet, dass** der umlaufende und/oder intermittierende Vorsprung (5) im Profil als dreieckförmige Kante (13) ausgebildet ist.

12. Sanitäres Einsetzteil (1) nach einem der vorhergehenden Ansprüche, **dadurch gekennzeichnet, dass** die Haltefinger oder Haltekrallen (6) einstückig mit dem Vorsatzsieb (3) ausgebildet sind.

13. Sanitäres Einsetzteil (1) nach einem der vorhergehenden Ansprüche, **dadurch gekennzeichnet, dass** das Dichtelement (4) eine Fügestelle (14) zwischen der Funktionsstufe (2) und dem Gehäuseteil (8) abdeckt.

14. Sanitärarmatur (15) mit einem sanitären Einsetzteil (1) nach den Ansprüchen 1 bis 13.

15. Verwendung eines sanitären Einsetzteils (1) nach den Ansprüchen 1 bis 13 an einer Sanitärarmatur (15), wobei das Dichtelement (14) an dem montierten Vorsatzsieb (3) befestigt wird, bevor das sanitäre Einsetzteil (1) in der Sanitärarmatur (15) montiert wird und/oder wobei das Dichtelement (4) die Sanitärarmatur (15) gegen das Gehäuseteil (8) und die Funktionsstufe (2) abdichtet.
